# EUROPÄISCHE PATENTSCHRIFT

(11) **EP 3 926 288 B1**
(45) Veröffentlichungstag und Bekanntmachung des Hinweises auf die Patenterteilung: **18.12.2024**
(21) Anmeldenummer: 21178000.2
(22) Anmeldetag: 07.06.2021
(51) Int. Cl.: F41A 23/24, F41A 27/18, F41A 27/30

(54) **TURMSYSTEM MIT EINER WAFFENANLAGE**
TURRET SYSTEM WITH A WEAPON SYSTEM
SYSTÈME DE TOURELLE DOTÉ D'UNE INSTALLATION D'ARME

(30) Priorität: 15.06.2020 DE 102020115723
(43) Veröffentlichungstag der Anmeldung: 22.12.2021
(73) Patentinhaber: Rheinmetall Waffe Munition GmbH, 29345 Südheide (DE)
(72) Erfinder: SCHWIEGER, Florian, 29345 Unterlüß (DE)
(74) Vertreter: DREISS Patentanwälte PartG mbB

(56) Entgegenhaltungen:
- EP-A1- 0 122 187
- DE-B- 1 105 313
- DE-B- 1 274 474

## Beschreibung

Die Erfindung beschäftigt sich mit einem Turmsystem, das ein Turmdach umfasst sowie eine in dem Turmsystem aufgenommenen Waffenanlage mit einer höhenrichtbaren Masse. Die höhenrichtbare Masse umfasst eine Blende.

Zur Erhöhung des Gewichts bzw. der Masse der höhenrichtbaren Masse weist das Turmdach zumindest ein Turmdachteil auf, der derart ausgebildet ist, dass der Turmdachteil Teil der höhenrichtbaren Masse wird. Dadurch kann die Masse der höhenrichtbaren Masse derart erhöht werden, dass ein Schwerpunkt der höhenrichtbaren Masse sich in Richtung zum Drehpunkt der höhenrichtbaren Masse verlagert.

Eine höhenrichtbare großkalibrige Waffenanlage ist üblicherweise an einem Punkt drehbar mit einem nicht höhenrichtbaren Waffenturm verbunden, einem Schildzapfenlager. Eine Schildzapfenlagerung für einen Wiegenträger eines großkalibrigen Waffenrohres beschreibt die DE 100 62 210 B4. Diese weist an beiden Seiten des Wiegenträgers angeordnete Lagergehäuse auf, wobei das jeweilige Lagergehäuse mindestens ein Rollenlager zur Aufnahme radialer Kräfte und ein Axiallager zur Aufnahme axialer Kräfte enthält. Als Rollenlager wird ein Toroidal-Rollenlager verwendet. CARS-Toroidal-Rollenlager weisen eine geringe Bauhöhe auf und können Fluchtungsfehler der Schildzapfen ausgleichen.

Das Richten der Waffenanlage in Höhe erfolgt durch einen Höhenrichtantrieb. Dieser dreht den höhenrichtbaren Teil (höhenrichtbare Masse) der Waffenanlage um das Schildzapfenlager. Die so genannte höhenrichtbare Masse wird in der Regel durch die Baugruppen Rohrwiege, Rohrbremse, Rohrvorholer, Verschluss und das Waffen- oder Geschützrohr gebildet. Der Schwerpunkt der höhenrichtbaren Masse liegt üblicherweise nicht genau im Drehpunkt des Schildzapfenlagers, sondern in Schussrichtung gesehen davor oder dahinter. Dadurch entsteht ein Unbalance-Moment um das Schildzapfenlager. Dieses Unbalance-Moment muss dauerhaft von dem Höhenrichtantrieb aufgebracht werden, um die Waffenanlage in Schussrichtung zu halten.

Aus der DE 38 29 860 A1 ist eine Unbalance-Ausgleichsvorrichtung für eine Waffenanlage mit einem in Elevationsrichtung schwenkbaren, das Waffenrohr tragenden Teil, der über einen Schildzapfen in einem festen Gestell gelagert ist, bekannt. Die Unbalance-Ausgleichsvorrichtung besitzt eine parallel zur Drehachse des Schildzapfens in Schussrichtung vor dem Schildzapfen und unterhalb des schwenkbaren Teils der Waffe angeordnete Drehstabfeder, deren erstes Ende drehfest mit dem Gestell verbunden ist. Das zweite Ende der Drehstabfeder ist über ein Hebelgetriebe mit dem schwenkbaren Teil der Waffe verbunden. Mittels einer entsprechenden Auslegung des Hebelgetriebes wird ein dem Unbalance-Moment entgegen wirkendes Drehmoment variiert und damit die Kennlinie der Ausgleichsvorrichtung an die Unbalance-Kurve angepasst.

Einen Längen- und Kraftausgleicher beschreibt die EP 2 183 541 B1. Dieser dient dazu, bei Nutzung eines linearen Kraftsystems, die beim Richten einer höhenrichtbaren Masse um ein Drehlager auftretende Unwucht aufzunehmen. Der Längen- und Kraftausgleicher selbst ist kleinbauend.

DE 11 05 313 B offenbart eine Panzerkuppel mit um eine liegende Achse schwenkbarer Walzenblende als Waffenträger und mit Auswurfkamin in der Walzenblende für die leeren Patronenhülsen.

EP 0 122 187 A1 offenbart einen Geschützturm für ein gepanzertes Fahrzeug, umfassend einen Sattel, der mittels eines Lagerrings, der seine Drehung um eine vertikale Achse ermöglicht, am Fahrzeug montiert ist, und ferner umfassend einen Schwingkörper, der durch Zapfen am Sattel montiert ist, welche seine Drehung um eine horizontale Achse ermöglichen.

DE 12 74 474 B offenbart einen Geschützturm mit einer automatischen Waffe, die zusammen mit einer Walzenblende in vertikaler Richtung schwenkbar in dem Geschützturm gelagert ist, und mit einem gelenkig in der Turmdecke gelagerten, eine Öffnung zwischen Turmdecke und Walzenblende verschließenden Teleskopschieber.

In der Praxis wird alternativ versucht, die Lage der Schildzapfen so zu verschieben, dass diese möglichst nahe am Schwerpunkt der höhenrichtbaren Masse liegen. Bei einer sogenannten kopflastigen Waffenanlage wird versucht, die Schildzapfen in Schussrichtung gesehen nach vorn zu verschieben, bei einer sogenannten hecklastigen Waffenanlage entsprechend nach hinten.

Derzeit sind großkalibrige Waffenanlagen aufgrund der immer länger werdenden Waffenrohre kopflastig. Daher liegt das Bestreben darin, die Schildzapfen in Schussrichtung nach vorn zu verschieben. Das bringt jedoch den Nachteil mit sich, dass der Abstand zwischen Schildzapfen und Hinterkante der Waffenanlage größer wird und damit auch die Auslenkung der Waffenanlage innerhalb des Waffenturms in Elevationsrichtung. Die Waffenanlage benötigt in diesem Fall mehr Platz nach oben und nach unten, d.h. mehr Bauraum. Die Turmabmessungen und das Turmgewicht steigen an, werden damit größer. Dieser Weg ist zudem begrenzt, da auch der Abstand zwischen Schildzapfen und Hinterkante Waffenanlage begrenzt ist durch den Rücklaufweg der rücklaufenden Massen und insbesondere durch den Turmdrehkranz.

Hier stellt sich die Erfindung die Aufgabe, insbesondere bei kopflastigen Waffenanlagen, eine Möglichkeit einer guten Höhenrichtung der Waffenanlage zu erreichen.

Gelöst wird diese Aufgabe durch die Merkmale des Patentanspruches 1. Vorteilhafte Ausgestaltungen finden sich in den Unteransprüchen wieder.

Aus der DE 39 30 256 A1 ist ein Panzerturm mit gepanzertem Turmgehäuse und massiver Frontpanzerung bekannt, in welcher eine verschwenkbar gelagerte Rohrwaffe mit Blende, Wiege, Rücklaufeinrichtung und rückwärtigem Verschlussgehäuse angeordnet sind. Die hierbei gestellte Aufgabe liegt darin, die Rücklaufmassen einer Panzerwaffe zu erhöhen. Diese Erhöhung wird dadurch realisiert, dass im Panzerturm vorhandene Funktionsmassen mit in die Rücklaufmasse einbezogen werden. Dazu werden die Turmgehäusepanzerung bzw. die massive Frontpanzerung wenigstens teilweise oder insgesamt gegebenenfalls mit der Blende in die Rücklaufmasse einbezogen.

Aufbauend auf diese Idee sieht die DE 42 06 218 C1 eine Rücklaufbremsvorrichtung vor. Durch die Rücklaufbremsvorrichtung werden die senkrechten Kräfte zum größten Teil aufgenommen und wirken nur noch reduziert auf das feste Turmgehäuse. Der Schildzapfen des Wiegenrohrs wird zudem im Turmgehäuse gelagert.

Die vorgenannten Ideen stellen eine Erhöhung der rücklaufenden Massen in den Fokus.

Die DE 39 40 419 A1 zielt in erster Linie auf eine Wartungsfreundlichkeit ab. Dazu ist vorgesehen, dass eine Blende, die eine Turmöffnung abdeckt und durch die ein Waffenrohr hindurchgeführt ist, in mehrere Blendenteile aufgeteilt wird. Diese Aufteilung führt dabei zu zumindest zwei turmfesten Blenden und einer waffenfesten Blende. Durch die Aufteilung der Blendenelemente werden die Masse und auch die Unbalance des schweren Blendenelements gegenüber einem sich über die volle Breite erstreckenden schwenkbaren Blendenelement stark reduziert. Die Reduzierung der höhenrichtbaren Masse wird hier als Vorteil definiert.

Der vorliegenden Erfindung liegt demgegenüber die Idee zugrunde, die Masse bzw. das Gewicht einer höhenrichtbaren Masse zu erhöhen, um zu erreichen, dass ein bzw. der Schwerpunkt der höhenrichtbaren Masse näher an Schildzapfen einer Waffenanlage verlegt bzw. verlagert wird.

Die Umsetzung dieser Idee findet sich in mehreren Ansätzen wieder.

Ein erster Ansatz besteht darin, eine zur höhenrichtbaren Masse zugehörende Blende schwerer zu machen. Vor den Schildzapfen befindet sich eine Blende als Schutz, welche mit der Waffenanlage höhenrichtbar ist. Diese Blende bietet frontalen Panzerschutz für den Turm. Die Blende ist Teil der höhenrichtbaren Masse. Durch die Blende durchgeführt ist ein höhenzurichtendes Waffenrohr, das in einer Rohrführung gelagert ist.

In einer ersten Ausführung ist es vorgesehen, die Blende (flächenmäßig) nach hinten bis hinter die Schildzapfen zu verlängern, um dadurch das Gewicht bzw. die Masse der Blende und im Ergebnis das der höhenrichtbaren Masse zu erhöhen. Das Turmdach kann in diesem Bereich ausgespart werden. Der Schutz des Turmdachs von oben wird durch die Verlängerung der Blende bzw. die verlängerte Blende gewährleistet. Somit sind bzw. werden die Verlängerung der Blende und die Blende selbst Teil der höhenrichtbaren Masse.

Ein weiterer Ansatz besteht darin, Teile eines Turmdachs höhenrichtbar zu gestalten.

Üblicherweise gehören ein Turm oder Teile davon, wie beispielsweise ein Turmdach nicht zur höhenrichtbaren Masse. Vielmehr ist dieses Turmdach mit dem restlichen Turm fest verbunden. Der Großteil der Turmdachs liegt dabei in Schussrichtung hinter den Schildzapfen und befindet sich oberhalb einer Waffenanlage.

Grundsätzlich ist in einem weiteren Ansatz angedacht, dass Teile eines Turms, insbesondere Teile eines Turmdachs, auf der höhenrichtbaren Masse aufliegen bzw. mit diese höhenrichtbaren Masse derart verbunden werden können, dass an der höhenrichtbaren Masse ein Moment entstehen kann, welches dem Unbalance-Moment entgegenwirkt. Ein sich durch diese grundsätzliche Idee ergebender Vorteil liegt u.a. darin, dass die Gesamthöhe des Turmdachs niedriger gehalten werden kann, da ein Teil der Turmdachs mit der höhenrichtbaren Masse mitbewegt wird. Die Höhe des Turms als auch die Masse können somit reduziert werden.

Ein weiterer Ansatz ergibt sich, wenn alternativ ein schwenkbarer Teil des Turmdachs geschaffen wird. Dieser schwenkbare Teil des Turmdachs kann in einem weiteren Ansatz mit einem höhenrichtbaren Teil des Turmdachs funktional zusammenwirken. Durch diese Konstruktionen soll die höhenrichtbare Masse als solche erhöht und der Schwerpunkt der höhenrichtbaren Masse einer kopflastigen Waffe weiter nach hinten, in Richtung Schildzapfen, verschoben werden. Das Unbalance-Moment kann durch diese Idee reduziert werden. Dieser Ansatz einer Erhöhung einer höhenrichtbaren Masse steht entgegen der bekannten Praxis.

Ein Teil des Turmdachs kann mit einer herkömmlich angebrachten Blende verbunden werden. Dieser höhenrichtbare Teil des Turmdachs wird dann zum höhenrichtbaren Teil der höhenrichtbaren Masse.

Durch diese Konstruktionen bzw. Varianten wird der Schwerpunkt der höhenrichtbaren Masse näher an die Schildzapfen verlegt. Bei einer Höhenrichtung der Waffenanlage wird ein Moment um die Schildzapfen erzeugt, das dem Unbalance-Moment entgegenwirkt.

Eine weitere Möglichkeit besteht darin, den Bereich des Turmdachs über bzw. oberhalb der Waffenanlage auszusparen. An dieser Stelle kann ein Schutzmodul eingesetzt werden. Dieses Schutzmodul kann dann im Bereich hinter der Waffenanlage dreh- bzw. verschwenkbar mit dem Turmdach verbunden sein. Der vordere Teil des Schutzmoduls ist dann mit der Blende bevorzugt derart verbunden, dass das Schutzmodul auf die Blende drücken kann. Hierdurch wird beim Höhenrichten ein Moment erzeugt, welches dem Unbalance-Moment entgegenwirkt.

Die Einbindung eines längeren Teils des Turmdachs in die höhenrichtbaren Masse, bevorzugt des Teils, welches über mindestens die gesamte höhenrichtbare Masse liegt, führt ebenfalls dazu, dass das Unbalance-Moment reduziert werden kann, da sich der Abstand zwischen Schwerpunkt der höhenrichtbaren Massen und den Schildzapfen weiter verringert.

In einer weiteren Ausführung kann der nunmehr zur höhenrichtbaren Masse zählende höhenrichtbare Teil des Turmdachs über Verstrebungen bzw. Versteifungen an/in die höhenrichtbare Masse integriert werden. Durch diese Ausführungsform kann gleichzeitig neben der Erhöhung der höhenrichtbaren Masse die Steifigkeit der Rohrführung des Waffenrohrs erhöht werden.

Die Blende bzw. der höhenrichtbare Teil des Turmdachs sind stirnseitig flächenmäßig voneinander geringfügig getrennt. Der Spalt selbst kann abgedichtet sein. Eine besonders vorteilhafte Ausführungsform ergibt sich, wenn sich die Flächen, wie die der Blende und des höhenrichtbaren Teils des Turmdachs, überlappen. Diese flächenmäßige Überlappung hat den Vorteil, dass ein sich zwischen diesen bildender Spalt minimiert wird.

Ausgehend von einer bevorzugt flächenmäßigen Überlappung zwischen der Blende und einem Turmdach bzw. Teilen davon kann die Wirkungsweise zur Verlagerung des Drehpunktes der höhenrichtbaren Masse in Richtung der Schildzapfen allgemein wie folgt beschrieben werden:
Ein Teil der Turmdachs ist über einen Drehpunkt am Turmdach schwenkbar bzw. drehbar angebracht. Das schwenkbare Teil des Turmdachs liegt auf einer beispielsweise verlängerten Blende an bzw. auf. Dabei kann es zu einer Berührung beider Flächen führen.

Wird die Waffenanlage gesenkt, dreht sich die höhenrichtbare Masse entgegen bzw. gegen den Uhrzeigersinn. Die verlängerte höhenrichtbare Blende dreht sich mit der höhenrichtbaren Masse entgegen den Uhrzeigersinn. Die beiden Flächen, die der Blende und die des schwenkbaren Teils, ändern ihre Position zueinander. Die Fläche der Blende wird nach oben ausgelenkt. Dadurch dreht sich der schwenkbare Teil des Turmdachs im Uhrzeigersinn. Es entsteht ein zusätzlicher Platz über der Waffenanlage. (Um diesen zusätzlichen Platz kann die Gesamthöhe des Turmdachs gegenüber dem Stand der Technik reduziert und das entsprechende Gewicht eingespart werden.) Wird die Waffenanlage in Erhöhung gerichtet, dreht sich die höhenrichtbare Masse in Uhrzeigersinn. Die Blende dreht sich mit der höhenrichtbaren Masse ebenfalls im Uhrzeigersinn, die Fläche der Blende wird nach unten ausgelenkt. Der sich drehende bzw. der schwenkbare Teil des Turmdachs wird entgegen den Uhrzeigesinn geschwenkt bzw. verdreht.

In einer weiteren Ausführungsform können die höhenrichtbaren Massen weiter nach vorn verschoben werden. Ein solcher Einsatz bietet sich an, wenn eine Reduzierung des Unbalance-Moments nicht erforderlich ist. Durch das Verschieben nach vorn kann der Bauraum der Waffenanlage im Turm reduziert werden. Der auf diese Art gewonnene Platz kann für eine Verlängerung des Rücklaufwegs genutzt werden. Auch eine Erhöhung des Richtbereiches ist möglich. Selbst eine Kürzung des gesamten Turms und damit eine Gewichtsreduzierung kann Folge dieser Umsetzung sein.

Vorgeschlagen wird eine Waffenanlage mit einer höhenrichtbaren Masse. Eine Blende der Waffenanlage wird von der höhenrichtbaren Masse umfasst. Die Masse der Blende ist derart erhöhbar, dass ein Schwerpunkt der höhenrichtbaren Masse sich näher zum Drehpunkt der höhenrichtbaren Masse verlagert. Zur Erhöhung des Gewichts ist die Blende entgegen der Schussrichtung der Waffenanlage verlängerbar.

Vorgeschlagen wird zudem ein Turmsystem mit einem Turmdach sowie einer im Turmsystem aufgenommenen Waffenanlage. Die Waffenanlage umfasst eine höhenrichtbare Masse, die eine Blende umfasst, deren Gewicht bzw. Masse erhöht wird. Die Blende ist entgegen der Schussrichtung der Waffenanlage verlängerbar. Die Masse bzw. das Gewicht der Blende wird derart erhöht, dass ein Schwerpunkt der höhenrichtbaren Masse sich näher zum Drehpunkt der höhenrichtbaren Masse verlagert.

Alternativ wird ein Turmsystem mit einem Turmdach sowie einer im Turmsystem aufgenommenen Waffenanlage mit einer höhenrichtbaren Masse vorgeschlagen, wobei die höhenrichtbare Masse eine Blende umfassen kann. Ob mit oder ohne eine Blende zeichnet sich das Turmsystem dadurch aus, dass das Turmdach zumindest ein Turmdachteil aufweist, der derart ausgebildet ist, dass der Turmdachteil Teil der höhenrichtbaren Masse wird. Dadurch kann die Masse (Gewicht) der höhenrichtbaren Masse derart erhöht werden, dass ein Schwerpunkt der höhenrichtbaren Masse sich in Richtung zum Drehpunkt der höhenrichtbaren Masse verlagert. Anhand eines Ausführungsbeispiels mit Zeichnungen soll die Erfindung näher erläutert werden. Es zeigt:
- Fig. 1: in einer skizzenhaften Ausschnittdarstellung eine großkalibrige Waffenanlage und einem Turmdach nach dem Stand der Technik,
- Fig. 2: in einer skizzenhaften Ausschnittdarstellung eine großkalibrige Waffenanlage in einer ersten Ausführungsform,
- Fig. 3: in einer skizzenhaften Ausschnittdarstellung eine großkalibrige Waffenanlage in einer weiteren Ausführungsform,
- Fig. 4: eine erfindungsgemäße Ausführungsform von Fig. 3,
- Fig. 5: in einer skizzenhaften Ausschnittdarstellung eine großkalibrige Waffenanlage in einer weiteren Ausführungsform,
- Fig. 6: eine Höhenrichtung der Waffenanlage anhand der Ausführungsform nach Fig. 5, beim Höhenrichten in Senkung,
- Fig. 7: eine Höhenrichtung der Waffenanlage anhand der Ausführungsform nach Fig. 5, beim Höhenrichten in Erhöhung,
- Fig. 8: in einer skizzenhaften Ausschnittdarstellung eine alternative Variante nach Fig. 2.

In Fig. 1 sind skizzenartig und vereinfacht dargestellt eine Waffenanlage 10 mit einer höhenrichtbaren Masse 1, Schildzapfen 2 sowie ein Turmdach 5 nach dem Stand der Technik. Eine Blende 3 dient zum Schutz und ist höhenrichtbar. Mit 4 ist ein Schwerpunkt der höhenrichtbaren Masse 1 gekennzeichnet, mit 11 ein Waffenrohr, das in einer Rohrführung gelagert ist. Die Schildzapfen 2 bilden einen Drehpunkt (2) der höhenrichtbaren Masse 1 mit dem Waffenrohr 11 und der Blende 3. Der Schwerpunktabstand der höhenrichtbaren Masse 1 ist mit A bezeichnet. Der Schwerpunkt 4 liegt deutlich vor dem Drehpunkt (2) der höhenrichtbaren Masse 1. Dadurch entsteht ein Drehmoment, das versucht, die höhenrichtbare Masse 1 gegen den Uhrzeigersinn um den Drehpunkt (2) zu drehen. Es entsteht ein Unbalance-Moment. Dieses Unbalance-Moment muss dauerhaft von einem nicht näher dargestellten Höhenrichtantrieb ausgeglichen werden. Das Turmdach 5 ist hier fest mit einem nicht weiter dargestellten Turm eines Turmsystems verbunden. Die höhenrichtbare Masse 1 wird durch das Waffenrohr 11 und weitere, nicht näher gekennzeichnete Baugruppen, wie Verschluss, Rohrbremse, Rohrvorholer und Rohrführung, gebildet. Auch die Blende 3 zählt zur höhenrichtbaren Masse 1.

Die Masse bzw. das Gewicht der höherichtbaren Masse 1 wird erhöht.

In einer ersten Ausführungsform nach Fig. 2 ist ein Teil 6a des ursprünglichen Turmdachs 5 fest mit der Blende 3 verbunden. Alternativ kann die Blende 3 nach hinten verlängert werden (3a). Ein restlicher Teil 5a des Turmdachs 5' ist turmfest. Der Teil 6a des ursprünglichen Turmdachs 5 wird somit Teil der höhenrichtbaren Masse 1'. Der höhenrichtbare Teil 6a des Turmdachs 5' liegt durch diese Maßnahme, wie in Fig. 2 dargestellt, rechts von den Schildzapfen 2 und erzeugt ein Moment um die Schildzapfen 2, das dem Unbalance-Moment entgegenwirkt. Ein Schwerpunktabstand B der gesamten höhenrichtbaren Masse 1' verringert sich gegenüber dem Schwerpunktabstand A aus dem Stand der Technik nach Fig. 1.

In einer weiteren Ausführungsform nach Fig. 3 ist ein Teil 6b des Turmdachs 5" gegenüber der Ausführungsform nach Fig. 2 weiter nach hinten (entgegen der Schussrichtung) verlängert. Das restliche Turmdach 5b ist turmfest. Die Verlängerung des Teils 6b als höhenbeweglicher Teil 6b führt dazu, dass ein Schwerpunktabstand D zwischen dem Schwerpunkt 4 und den Schildzapfen 2 weiter verringert wird. Das Unbalance-Moment kann dadurch weiter reduziert werden.

Bevorzugt sollte der höhenrichtbare Teil 6b des Turmdachs 5" soweit verlängert sein, dass mindestens die gesamte höhenrichtbare Masse 1" vom höhenrichtbaren Teil 6b des Turmdachs 5" abgedeckt wird. In einer vorzugsweisen Ausführung sollte auch der Rücklaufweg (der rücklaufenden Massen) vom höhenrichtbaren Teil 6b abgedeckt sein. Wenn die höhenrichtbare Masse 1" gesenkt wird, wird der höhenrichtbare Teil 6b des Turmdachs 5" nach oben ausgelenkt. Bei einer Erhöhung der höhenrichtbaren Masse 1" wird der höhenrichtbare Teil 6b nach untern ausgelenkt. Die Gesamtturmdachhöhe kann gegenüber der Ausführungsform insbesondere nach Fig. 2 weiter reduziert werden.

Die Fig. 4 zeigt eine erfindungsgemäße Ausführung als Ergänzung zur Ausführungsform nach Fig. 3. Der höhenrichtbare Teil 6b des Turmdachs 5" ist über Verstrebungen bzw. Versteifungen 7 in die höhenrichtbare Masse 1‴ integriert. Ein sich daraus ergebener Vorteil besteht darin, dass mit der Erhöhung der Masse der richtbaren Masse zugleich die Steifigkeit der Rohrführung des Waffenrohrs 11 erhöht werden kann.

In einer weiteren Ausführungsform nach Fig. 5 ist eine höhenrichtbare Blende 3 mit einem Teil 6c des Turmdachs 5‴ verbunden. Der Schwerpunkt 4 der höhenrichtbaren Masse 1‴ wird dichter an den Drehpunkt (2) verschoben. Zusätzlich ist ein weiterer Teil 6d des Turmdachs 5‴ über einen Drehpunkt 8 drehbar mit dem restlichen Turmdach 5c verbunden. Der drehbare Teil 6d liegt dabei auf dem höhenrichtbaren Teil 6c des Turmdachs 5‴ flächig auf (9). Beide Flächen überschneiden sich. Ein Teil des Gewichts des drehbaren Teils 6d drückt flächig auf den höhenrichtbaren Teil 6c des Turmdachs 5"'. Im Ergebnis wird das Unbalance-Moment noch weiter verringert.

Anhand der Ausführungsform nach Fig. 5 wird im Zusammenspiel mit den Fig. 6 und 7 die allgemein gültige Wirkungsweise näher beschrieben:
Fig. 6 zeigt die Waffenanlage 10 nach Fig. 5 beim Höhenrichten in Senkung. Wird die Waffenanlage 10 in Senkung gerichtet, dreht sich die höhenrichtbare Masse 1ʺʺ gegen den Uhrzeigersinn. Der höhenrichtbare Teil 6c des Turmdachs 5‴ dreht sich mit der höhenrichtbaren Masse 1ʺʺ ebenfalls gegen den Uhrzeigersinn. Die Berührungsfläche 9 wird nach oben ausgelenkt. Der drehbare Teil 6d des Turmdachs 5‴ dreht sich im Uhrzeigersinn.

Dabei entsteht im Vergleich mit dem Stand der Technik (Fig. 1) ein zusätzlicher Platz über der Waffenanlage 10. Um diesen zusätzlichen Platz kann die Gesamthöhe des Turmdachs 5‴ reduziert und damit Gewicht eingespart werden.

Fig. 7 zeigt die Waffenanlage 10 nach Fig. 5 beim Höhenrichten in Erhöhung. Beim Erhöhen dreht sich die höhenrichtbare Masse 1ʺʺ im Uhrzeigersinn. Der höhenrichtbare Teil 6c des Turmdachs 5‴ dreht mit der höhenrichtbaren Masse 1ʺʺ im Uhrzeigersinn. Die Berührungsfläche 9 wird nach untern ausgelenkt. Der drehbare Teil 6d des Turmdachs 5" dreht sich gegen den Uhrzeigersinn um seinen Drehpunkt 8.

Diese Wirkungsweise ist auf die anderen Ausführungsbeispiele gemäß Fig. 2 bis Fig. 4 übertragbar. Die Ausführungsbeispiele sind zudem auch untereinander kombinierbar.

In Fig. 8 dargestellt ist eine Nutzung der erfinderischen Idee für den Fall, dass eine Reduzierung eines Unbalance-Moments nicht erforderlich bzw. notwendig ist, wobei auf die Ausführungsform gemäß Fig. 2 zwar zurückgegriffen wird, dieses aber nicht einschränkend ist. Die höhenrichtbare Masse 1' (1", 1‴, 1ʺʺ) kann dann um ein Maß C weiter nach vorn geschoben werden (vgl. Fig. 1 und Fig. 2; nicht einschränkend). Hierdurch kann der Platzbedarf der Waffenanlage 10 im Turm reduziert werden. Der dadurch gewonnene Platz kann wiederum für eine Verlängerung des Rücklaufwegs, einer Erhöhung des Richtbereichs oder eine Kürzung des gesamten Turms genutzt werden. Das bringt u.a. eine Gewichtsreduzierung mit sich.

## Patentansprüche

1. Turmsystem mit einem Turmdach (5', 5", 5‴) sowie einer im Turmsystem aufgenommenen kopflastigen Waffenanlage (10) mit einer höhenrichtbaren Masse (1', 1", 1‴, 1ʺʺ), wobei die höhenrichtbare Masse (1', 1", 1‴, 1ʺʺ) eine Blende (3) umfasst, wobei durch die Blende (3) ein höhenzurichtendes Waffenrohr (11), das in einer Rohrführung gelagert ist, durchgeführt ist, wobei das Turmdach (5', 5", 5‴) zumindest ein Turmdachteil (6a, 6b, 6c) aufweist, der derart ausgebildet ist, dass der Turmdachteil (6a, 6b, 6c) Teil der höhenrichtbaren Masse (1', 1", 1‴, 1ʺʺ) ist zur Schaffung einer erhöhten höhenrichtbaren Masse (1', 1", 1‴, 1ʺʺ), um einen Schwerpunkt der höhenrichtbaren Masse (1', 1", 1‴, 1ʺʺ) näher an Schildzapfen (2) der Waffenanlage (10) zu verlegen, wobei der höhenrichtbare Teil (6a, 6b, 6c) des Turmdachs (5', 5", 5‴) durch Verstrebungen (7) mit einem Teil der vom höhenrichtbaren Teil (6a, 6b, 6c) des Turmdachs (5', 5", 5‴) abgedeckten Waffenanlage (10) verbunden ist, um die Steifigkeit der Rohrführung des Waffenrohrs (11) zu erhöhen.

2. Turmsystem nach Anspruch 1, **dadurch gekennzeichnet, dass** ein drehbares Teil (6d) des Turmdachs (5‴) als Teil der höhenrichtbaren Masse (1ʺʺ) über einen Drehpunkt (8) mit einem turmfesten Turmdach (5c) verbunden ist.

3. Turmsystem nach Anspruch 2, **dadurch gekennzeichnet, dass** der drehbare Teil (6d) auf dem höhenrichtbaren Teil (6c) des Turmdachs (5‴) flächig aufliegt.

4. Turmsystem nach Anspruch 2 oder 3, **dadurch gekennzeichnet, dass** der Bereich des Turmdachs (5‴) oberhalb der Waffenanlage (10) ausgespart ist.

5. Turmsystem nach einem der Ansprüche 2 bis 4, **dadurch gekennzeichnet, dass** als drehbares Teil (6d) ein Schutzmodul (6d) einsetzbar ist.

6. Turmsystem nach Anspruch 5, **dadurch gekennzeichnet, dass** das Schutzmodul (6d) im Bereich hinter der Waffenanlage (10) dreh- bzw. verschwenkbar (8) mit dem Turmdach verbindbar ist.

## Claims

1. Turret system having a turret roof (5', 5", 5"') and a top-heavy weapon system (10) which is accommodated in the turret system and has a height-adjustable mass (1', 1", 1‴, 1""), wherein the height-adjustable mass (1', 1", 1‴, 1"") comprises a plate (3), wherein a height-adjustable weapon barrel (11) which is mounted in a barrel guide is passed through the plate (3), wherein the turret roof (5', 5", 5"') has at least one turret roof part (6a, 6b, 6c) which is designed such that the turret roof part (6a, 6b, 6c) is part of the height-adjustable mass (1', 1", 1‴, 1"") to create an increased height-adjustable mass (1', 1", 1‴, 1"") in order to provide a center of gravity of the height-adjustable mass (1', 1", 1‴, 1"") that is closer to the trunnion (2) of the weapon system (10), wherein the height-adjustable part (6a, 6b, 6c) of the turret roof (5', 5", 5"') is connected by struts (7) to a part of the weapon system (10) which is covered by the height-adjustable part (6a, 6b, 6c) of the turret roof (5', 5", 5"') in order to increase the rigidity of the barrel guide of the weapon barrel (11).

2. Turret system according to claim 1, **characterized in that** a rotatable part (6d) of the turret roof (5"'), as part of the height-adjustable mass (1""), is connected to a turret roof (5c), which is fixed to the turret, via a pivot point (8).

3. Turret system according to claim 2, **characterized in that** the rotatable part (6d) rests flat on the height-adjustable part (6c) of the turret roof (5"').

4. Turret system according to either claim 2 or claim 3, **characterized in that** the region of the turret roof (5"') above the weapon system (10) is recessed.

5. Turret system according to any of claims 2 to 4, **characterized in that** a protective module (6d) can be used as the rotatable part (6d).

6. Turret system according to claim 5, **characterized in that** the protective module (6d) can be rotatably or pivotally (8) connected to the turret roof in the region behind the weapon system (10).

## Revendications

1. Système de tourelle comportant un toit de tourelle (5', 5", 5"') ainsi qu'une installation pour arme (10) chargée par la tête, reçue dans le système de tourelle et comportant une masse orientable en hauteur (1', 1", 1‴, 1""), dans lequel la masse orientable en hauteur (1', 1", 1'", 1"") comprend un panneau obturateur (3), dans lequel un tube d'arme (11) à orienter en hauteur, lequel est monté dans un guide pour tube, est passé à travers le panneau obturateur (3), dans lequel le toit de tourelle (5', 5", 5"') présente au moins une partie de toit de tourelle (6a, 6b, 6c) qui est réalisée de telle sorte que la partie de toit de tourelle (6a, 6b, 6c) fait partie de la masse orientable en hauteur (1', 1", 1'", 1"") pour créer une masse orientable en hauteur (1', 1", 1'", 1"") élevée afin de rapprocher un centre de gravité de la masse orientable en hauteur (1', 1", 1‴, 1"") de tourillons (2) de l'installation pour arme (10), dans lequel la partie orientable en hauteur (6a, 6b, 6c) du toit de tourelle (5', 5", 5"') est reliée au moyen d'entretoises (7) à une partie de l'installation pour arme (10) recouverte par la partie (6a, 6b, 6c) orientable en hauteur du toit de tourelle (5', 5", 5"') afin d'augmenter la rigidité du guide pour tube du tube d'arme (11).

2. Système de tourelle selon la revendication 1, **caractérisé en ce qu'**une partie rotative (6d) du toit de tourelle (5"') est reliée, en tant que partie de la masse orientable en hauteur (1""), à un toit de tourelle (5c) fixe sur la tourelle par l'intermédiaire d'un point de rotation (8).

3. Système de tourelle selon la revendication 2, **caractérisé en ce que** la partie rotative (6d) repose à plat sur la partie orientable en hauteur (6c) du toit de tourelle (5"').

4. Système de tourelle selon la revendication 2 ou 3, **caractérisé en ce que** la zone du toit de tourelle (5"') au-dessus de l'installation pour arme (10) est évidée.

5. Système de tourelle selon l'une des revendications 2 à 4, **caractérisé en ce qu'**un module de protection (6d) peut être utilisé comme pièce rotative (6d).

6. Système de tourelle selon la revendication 5, **caractérisé en ce que** le module de protection (6d) peut être relié au toit de tourelle de manière à pouvoir tourner ou pivoter (8) dans la zone située derrière l'installation pour arme (10).
